# EUROPÄISCHE PATENTSCHRIFT

(11) **EP 3 688 256 B1**
(45) Veröffentlichungstag und Bekanntmachung des Hinweises auf die Patenterteilung: **21.05.2025**
(21) Anmeldenummer: 18789641.0
(22) Anmeldetag: 19.10.2018
(51) Int. Cl.: E05B 81/04, E05B 81/76, E05B 81/90, E05B 85/10

(54) **TÜRGRIFFANORDNUNG EINER FAHRZEUGTÜR**
DOOR HANDLE ASSEMBLY OF A VEHICLE DOOR
AGENCEMENT DE POIGNÉE DE PORTE D'UNE PORTE DE VÉHICULE

(30) Priorität: 14.12.2017 DE 102017130030
(43) Veröffentlichungstag der Anmeldung: 05.08.2020
(73) Patentinhaber: HUF Hülsbeck & Fürst GmbH & Co. KG, 42551 Velbert (DE)
(72) Erfinder: BRESSER, Christian, 42799 Leichlingen (DE); RHEIN, Michael, 41199 Mönchengladbach (DE); REIFENBERG, Bernd, 45259 Essen (DE)
(74) Vertreter: Zenz Patentanwälte Partnerschaft mbB
(86) Internationale Anmeldenummer: PCT/EP2018/078694
(87) Internationale Veröffentlichungsnummer: WO 2019/115062

(56) Entgegenhaltungen:
- EP-A1- 3 404 176
- WO-A1-2016/188663
- DE-A1- 102013 112 706
- US-A1- 2013 127 185

## Beschreibung

Die Erfindung betrifft eine Türgriffanordnung einer Fahrzeugtür, aufweisend einen an der Fahrzeugtür befestigbaren Griffträger, eine an dem Griffträger gelagerte Handhabe, die in einer Nichtgebrauchsstellung strakbündig mit einer Außenkontur der Fahrzeugtür verlaufend angeordnet ist und die zur Betätigung durch einen Bediener in eine Betätigungsstellung bewegbar ausgebildet ist, eine erste Hebelmechanik, welche mit einem ersten Längsende der Handhabe bewegungsgekoppelt ist, und eine zweite Hebelmechanik, welche an einem zweiten Längsende der Handhabe angeordnet ist, wobei die Handhabe in der Betätigungsstellung im Vergleich zu der Nichtgebrauchsstellung parallel verschoben und gegenüber der Außenkontur der Fahrzeugtür vorstehend angeordnet ist und von dem Bediener zum Öffnen der Fahrzeugtür betätigt werden kann, und wobei die erste Hebelmechanik eine erste Schwenkachse aufweist, die an dem Griffträger angeordnet ist, wobei die zweite Hebelmechanik eine zweite Schwenkachse aufweist, die mit der ersten Hebelmechanik bewegungsgekoppelt ist, wobei die erste Hebelmechanik und die zweite Hebelmechanik nach Art einer Mehrgelenkkinematik miteinander bewegungsgekoppelt und das erste Längsende und zweite Längsende der Handhabe zeitgleich aus der Außenkontur ausfahrend ausgebildet sind.

Eine Türgriffanordnung der vorstehend genannten Art ist zum Beispiel aus der WO 2016/188663 A1 und der EP 3 404 176 A1 bekannt, wobei Türgriffanordnungen, bei welchen die Handhabe in ihrer Nichtgebrauchsstellung strakbündig mit Außenkontur der Fahrzeugtür verläuft, aus dem Stand der Technik bekannt sind. Dabei kann die Handhabe bei derartigen Türgriffanordnungen für eine Fahrzeugtür eines Kraftfahrzeugs als Innen- oder Außengriff ausgeführt sein, wobei sich die vorliegende Erfindung auf eine Türgriffanordnung für einen Außengriff bezieht. Für solche Türgriffanordnungen gibt es eine Vielzahl von verschiedenen Konstruktionen und Ausführungsformen. Die erfindungsgemäße Türgriffanordnung bezieht sich auf solche Konstruktionen, bei denen ein Griffträger auf der Rückseite der Fahrzeugtür, d.h. innenseitig des Kraftfahrzeugs, befestigt wird. Die an dem Griffträger angebrachte Handhabe steht bei solchen Ausführungsformen üblicherweise von der Fahrzeugtür hervor und stört sowohl den ästhetischen Eindruck des Fahrzeugs als auch die Fahrzeug-Aerodynamik. Um diese Nachteile zu vermeiden, sind aus dem Stand der Technik Türgriffanordnungen bekannt, bei denen die Außenseite der Handhabe in ihrer Nichtgebrauchsstellung, d.h. in welcher sie nicht gebraucht wird, in etwa bündig zur Außenkontur der Fahrzeugtür, also strakbündig, verläuft. Eine solche Handhabe ist zum Öffnen der Fahrzeugtür oder eines fahrzeugseitigen Schlosses in eine Betätigungsstellung überführbar, in welcher die Handhabe gegenüber der Außenkontur der Fahrzeugtür vorsteht. Dabei wird die Handhabe motorisch ausgefahren, wenn sich ein legitimierter Bediener dem Fahrzeug nähert. Sobald die Handhabe nicht mehr gebraucht wird, fährt sie wieder in die Nichtgebrauchsstellung und verschwindet somit in der Karosserie, um keinen Luftwiderstand zu erzeugen. Die Bewegung der Handhabe wird dabei bekanntermaßen mit Hilfe einer ersten Hebelmechanik und einer zweiten Hebelmechanik realisiert, welche die jeweiligen Längsenden der Handhabe mit dem Griffträger koppeln. Nachteilig bei solchen Türgriffanordnungen der eingangs bezeichneten Art ist der begrenzte Einbauraum, denn bei der Gesamttiefe der Tür, also der Erstreckung von Türaußenseite zur Türinnenseite, ist im Allgemeinen zusätzlich die Tiefe zu berücksichtigen, die benötigt wird, damit die Fensterscheibe bei einer Öffnungsbewegung an dem Griffträger vorbeigeführt werden kann und die Hebelmechanik während einer Bewegung der Handhabe aus der Nichtgebrauchsstellung in die Betätigungsstellung nicht in den Bewegungsweg der Fensterscheibe gelangt. Die Tiefe zur Versenkung der Fensterscheibe ist so gut 3 wie gar nicht zu reduzieren, so dass die Einbautiefe der Türgriffanordnung die Gesamttiefe der Tür maßgeblich bestimmt.

Der Erfindung liegt die Aufgabe zugrunde, auf konstruktiv einfache Weise und kostengünstig eine Türgriffanordnung einer Fahrzeugtür zu entwickeln, welche eine geringe Einbautiefe aufweist und durch welche die Gesamttiefe der Tür verringert werden kann.

Bei einer Türgriffanordnung der eingangs bezeichneten Art wird diese Aufgabe erfindungsgemäß durch die Merkmale des Anspruchs 1 und insbesondere dadurch gelöst, dass zur Bewegung der Handhabe die erste Schwenkachse motorisch angetrieben ist. Dabei treibt die erste Schwenkachse der ersten Hebelkinematik folglich auch die mit ihr bewegungskoppelte zweite Hebelkinematik an.

Vorteilhafte und zweckmäßige Ausgestaltungen und Weiterbildungen der Erfindung ergeben sich aus den Unteransprüchen.

Durch die Erfindung wird auf konstruktiv einfache Weise und kostengünstig eine Türgriffanordnung bereitgestellt, durch welche die Gesamttiefe der Tür auf ein Minimum reduziert werden kann. Dadurch, dass die erste Hebelmechanik und die zweite Hebelmechanik nach Art einer Mehrgelenkkinematik miteinander bewegungsgekoppelt sind, ist es möglich, auf kleinstem und engstem Bauraum dennoch die erforderlichen kinematischen Abläufe unterzubringen, die für eine Bewegung der Handhabe aus der Nichtgebrauchsstellung in die Betätigungsstellung und zurück in die Nichtgebrauchsstellung erforderlich sind. Die von der ersten Hebelmechanik und der zweiten Hebelmechanik ausgebildete Mehrgelenkkinematik erhöht die Effizienz der erfindungsgemäßen Türgriffanordnung, denn diese Bauart weist eine hohe Steifigkeit mit gesteigerten Beschleunigungswerten für die Bewegung der Handhabe im Vergleich zu bekannten Türgriffanordnungen auf, wobei die Bewegung bei der erfindungsgemäßen Türgriffanordnung mit einer hohen Genauigkeit erfolgt.

Konstruktiv besonders günstig ist es in Ausgestaltung der Erfindung, wenn die erste Hebelmechanik ein einen Drehpunkt aufweisendes Hebelelement mit einem ersten Hebelarm und einem zweiten Hebelarm aufweist, wobei das Hebelelement sowohl mit der ersten Schwenkachse als auch mit der ersten Gelenkachse bewegungsgekoppelt ausgebildet ist.

Gemäß einer ersten Ausführungsform der Erfindung ist vorgesehen, dass die erste Hebelmechanik ferner einen an der ersten Schwenkachse gelagerten Bewegungshebel und einen Führungshebel aufweist, wobei der Führungshebel an einer dritten Schwenkachse gelagert ist, die an dem Griffträger angeordnet ist, wobei die dritte Schwenkachse in einer Ausstellrichtung der Handhabe versetzt zu der ersten Schwenkachse angeordnet ist, und wobei der Bewegungshebel und der Führungshebel derart parallel versetzt zueinander verlaufend angeordnet sind, dass der Führungshebel gelenkig mit dem ersten Hebelarm und der Bewegungshebel gelenkig mit dem Drehpunkt verbunden sind.

Besonders günstig ist es in Ausgestaltung der ersten Ausführungsform, wenn der erste Hebelarm und der zweite Hebelarm an dem Drehpunkt unter einem spitzen Winkel zueinander verlaufend angeordnet sind, wobei der zweite Hebelarm den Drehpunkt und die erste Gelenkachse miteinander verbindet.

Zur Bewegungskopplung der ersten Hebelmechanik mit der zweiten Hebelmechanik ist in Ausgestaltung der ersten Ausführungsform vorgesehen, dass eine Koppelstange die erste Gelenkachse mit der zweiten Gelenkachse bewegungskoppelt, wobei ein Wirkhebel die zweite Gelenkachse mit der zweiten Schwenkachse koppelt.

Hinsichtlich eines geringen Bauraums sieht die Erfindung in weiterer Ausgestaltung der ersten Ausführungsform vor, dass zur Bewegung der Handhabe aus der Nichtgebrauchsstellung in die Betätigungsstellung der Bewegungshebel in Ausstellrichtung verschwenkt und dabei der Bewegungshebel das Hebelelement und die Koppelstange die zweite Gelenkachse in Ausstellrichtung drängen.

Die Erfindung sieht in Ausgestaltung einer zweiten Ausführungsform vor, dass der erste Hebelarm mit der ersten Schwenkachse gekoppelt ist und an dem zweiten Hebelarm eine Koppelstange drehbar gelagert ist, die gelenkig mit der zweiten Gelenkachse verbunden ist, wobei ein Kopplungselement vorgesehen ist, welches drehbar an dem Drehpunkt gelagert ist und welches einen ersten Kopplungsarm, der mit der ersten Gelenkachse drehbar verbunden ist, und einen zweiten Kopplungsarm, der mit der zweiten Schwenkachse bewegungsgekoppelt ist, aufweist.

Dabei ist es in Ausgestaltung der zweiten Ausführungsform für eine geringe Einbautiefe von Vorteil, wenn ein an der zweiten Schwenkachse drehbar gelagerter Schwenkhebel die zweite Schwenkachse und den zweiten Kopplungsarm miteinander verbindet.

In Ausgestaltung der zweiten Ausführungsform ist dann ferner vorgesehen, dass das Hebelelement und das Kopplungselement relativ zueinander verschwenkbar sind. Durch diese Ausgestaltung lässt sich der benötigte Bauraum für die erste und zweite Hebelkinematik nochmals reduzieren.

Weiterhin trägt zur Reduzierung des Bauraums bei, wenn der erste Hebelarm länger als der zweite Hebelarm ausgebildet ist, wobei der erste Kopplungsarm länger als der zweite Hebelarm und der zweite Kopplungsarm länger als der erste Hebelarm ausgebildet ist.

In einer alternativen Ausführung ist es auch denkbar, dass der erste Hebelarm und der zweite Hebelarm gleichlang ausgebildet sind, wobei der erste Kopplungsarm kürzer als der erste Hebelarm und der zweite Kopplungsarm länger als der erste Hebelarm ausgebildet sind.

Für eine dritte Ausführungsform sieht die Erfindung vor, dass das Hebelelement mit seinem Drehpunkt an der ersten Schwenkachse gelagert ist, wobei der erste Hebelarm gelenkig mit der ersten Gelenkachse verbunden ist und die zweite Hebelmechanik ein Schwenkhebelelement mit einem ersten Schwenkhebelarm, der mit der zweiten Gelenkachse verbunden ist, und einem zweiten Schwenkhebelarm, der über eine erste Kopplungsstange mit dem zweiten Hebelarm gelenkig verbunden ist, aufweist.

In Ausgestaltung der dritten Ausführungsform ist es von Vorteil, wenn die erste Gelenkachse über eine zweite Kopplungsstange mit der zweiten Gelenkachse gelenkig verbunden ist, wobei das Hebelelement der ersten Hebelmechanik und das Schwenkhebelelement der zweiten Hebelmechanik identisch ausgebildet sind, so dass der erste Hebelarm eine identische Länge wie der erste Schwenkhebelarm und der zweite Hebelarm eine identische Länge wie der zweite Schwenkhebelarm aufweisen.

Für eine geringe Einbautiefe bei der dritten Ausführungsform ist es dann von Vorteil, wenn bei einer Bewegung der Handhabe aus der Nichtgebrauchsstellung in die Betätigungsstellung die Schwenkrichtung des Hebelelements um die erste Schwenkachse die gleiche ist wie die des Schwenkhebelelements um die zweite Schwenkachse.

Gemäß einer vierten Ausführungsform der Erfindung ist vorgesehen, dass die erste Hebelmechanik eine dritte Schwenkachse aufweist, an welcher ein Führungshebel schwenkbar gelagert ist, der wiederum mit einem an der Handhabe befestigten Verbindungshebel gelenkig verbunden ist, wobei der Führungshebel die dritte Schwenkachse mit der ersten Gelenkachse koppelt und der Verbindungshebel den Führungshebel und einen an der ersten Schwenkachse schwenkbar gelagerten Bewegungshebel koppelt.

Schließlich sieht die Erfindung in Ausgestaltung der vierten Ausführungsform vor, dass die zweite Hebelmechanik einen ersten Kopplungshebel, der an der zweiten Schwenkachse gelagert ist, und einen zweiten Kopplungshebel, der an der zweiten Gelenkachse gelagert ist, aufweist, wobei der erste Kopplungshebel und der zweite Kopplungshebel an einem Gelenkpunkt, der über ein Koppelgestänge mit dem Verbindungshebel verbunden ist, gelenkig miteinander verbunden sind.

Im Sinne der Erfindung ist unter einem spitzen Winkel ein Winkel von kleiner 90° zu verstehen, wohingegen unter einem stumpfen Winkel im Sinne der Erfindung ein Winkel zwischen 90° und 180° zu verstehen ist.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhafte bevorzugte Ausführungsbeispiele der Erfindung dargestellt sind. In der Zeichnung zeigt:
Figur 1 eine Seitenansicht eines Kraftfahrzeugs mit einer erfindungsgemäßen Türgriffanordnung,
Figur 2 eine perspektivische Ansicht auf eine Fahrzeugtür des Kraftfahrzeugs, bei welcher eine Handhabe der erfindungsgemäßen Türgriffanordnung in einer Nichtgebrauchsstellung strakbündig mit einer Außenkontur der Fahrzeugtür verlaufend angeordnet ist,
Figur 3 eine perspektivische Ansicht auf die Fahrzeugtür des Kraftfahrzeugs, bei welcher die Handhabe der erfindungsgemäßen Türgriffanordnung in einer Betätigungsstellung, in welcher die Handhabe im Vergleich zu der Nichtgebrauchsstellung parallel verschoben ist und gegenüber der Außenkontur der Fahrzeugtür vorsteht, angeordnet ist,
Figur 4 eine schematische Darstellung der Fahrzeugtür mit der daran angeordneten Türgriffanordnung, einem Türschloss und einem Schließsystem,
Figur 5 eine schematische Draufsicht auf eine Türgriffanordnung gemäß einer ersten Ausführungsform der Erfindung, bei welcher die Handhabe in der Nichtgebrauchsstellung angeordnet ist,
Figur 6 eine schematische Draufsicht auf die Türgriffanordnung gemäß der ersten Ausführungsform der Erfindung, bei welcher die Handhabe in der Betätigungsstellung angeordnet ist,
Figur 7 eine schematische Draufsicht auf eine Türgriffanordnung gemäß einer zweiten Ausführungsform der Erfindung, bei welcher die Handhabe in der Nichtgebrauchsstellung angeordnet ist,
Figur 8 eine schematische Draufsicht auf die Türgriffanordnung gemäß der zweiten Ausführungsform der Erfindung, bei welcher die Handhabe in der Betätigungsstellung angeordnet ist,
Figur 9 eine schematische Draufsicht auf eine Türgriffanordnung gemäß einer Alternativen zu der zweiten Ausführungsform der Erfindung, bei welcher die Handhabe in der Nichtgebrauchsstellung angeordnet ist,
Figur 10 eine schematische Draufsicht auf die Türgriffanordnung gemäß der Alternativen zu der zweiten Ausführungsform der Erfindung, bei welcher die Handhabe in der Betätigungsstellung angeordnet ist,
Figur 11 eine schematische Draufsicht auf eine Türgriffanordnung gemäß einer dritten Ausführungsform der Erfindung, bei welcher die Handhabe in der Nichtgebrauchsstellung angeordnet ist,
Figur 12 eine schematische Draufsicht auf die Türgriffanordnung gemäß der dritten Ausführungsform der Erfindung, bei welcher die Handhabe in der Betätigungsstellung angeordnet ist,
Figur 13 eine schematische Draufsicht auf eine Türgriffanordnung gemäß einer vierten Ausführungsform der Erfindung, bei welcher die Handhabe in der Nichtgebrauchsstellung angeordnet ist, und
Figur 14 eine schematische Draufsicht auf die Türgriffanordnung gemäß der vierten Ausführungsform der Erfindung, bei welcher die Handhabe in der Betätigungsstellung angeordnet ist.

In Figur 1 ist ein Fahrzeug bzw. Kraftfahrzeug 1 in Form eines PKWs exemplarisch dargestellt, welches in dem Beispiel über vier Türen 2 (zwei davon sind aus Figur 1 ersichtlich) verfügt, die über eine Türgriffanordnung 3 und insbesondere mit Hilfe einer Handhabe 4 geöffnet werden können. Mit Bezug auf die Figuren 1 bis 3 werden die Türen 2 über jeweilige Türschlösser 5 verschlossen und können von außen über eine jeweilige Betätigung der Handhabe 4 geöffnet werden. Die Handhabe 4 wird zum Öffnen des Türschlosses 5 betätigt, wobei die Betätigung in den in den Figuren dargestellten Ausführungsbeispielen eine auf die Handhabe 4 ausgeübte Ziehkraft eines Bedieners ist. Zum Öffnen der Tür 2 wird dann im normalen Betrieb entweder an der Handhabe 4 gezogen oder die Handhabe 4 wird bis zu einem gewissen Grad verschwenkt, wodurch ein Schalter betätigt wird, der wiederum ein elektromechanisches Schließsystem 6 (siehe Figur 4) aktiviert, mit dessen Hilfe das Türschloss 5 dann elektrisch geöffnet werden kann. Bei der Betätigung der Handhabe 4, um das Türschloss 5 elektrisch zu öffnen, wird die Handhabe 4 aus einer Betätigungsstellung heraus bewegt. Dabei kann das elektrische Öffnen bereits vor dem Erreichen einer Endlagenstellung der Handhabe 4. Im Fall eines strombetriebenen Normalbetriebs reicht folglich eine leichte Ziehbewegung an der Handhabe 4 aus, damit ein in Figur 1 exemplarisch angedeutetes Bowdenzugsystem 7 zum Entriegeln des Türschlosses 5 elektrisch betrieben wird. Im Fall eines stromlosen Notbetriebs kann die Türgriffanordnung 3 derart ausgebildet sein, dass auch ein manuelles Entriegeln des Türschlosses 5 und damit ein manuelles Öffnen der Fahrzeugtür 2 durch eine von einem Bediener bewirkte Betätigung der Handhabe 4 möglich ist, wobei dabei die Handhabe 4 über die im normalen Betrieb notwendige Auslenkung hinaus ausgelenkt bzw. betätigt werden muss. Die Figur 2 zeigt in perspektivischer Ansicht eine der Fahrzeugtüren 2 und die zum Öffnen der Fahrzeugtür 2 dienende Handhabe 4. In der Figur 2 ist die Handhabe 4 - bei Einbau der Türgriffanordnung 3 in die Fahrzeugtür 2 - in etwa bündig zur Außenkontur 8 der Fahrzeugtür 2, d.h. strakbündig, angeordnet. In dieser Stellung befindet sich die Handhabe 4 in einer Nichtgebrauchsstellung, in welcher sie nicht gebraucht wird. Aus der in Figur 2 gezeigten Nichtgebrauchsstellung ist die Handhabe 4 in eine in Figur 3 gezeigte Betätigungsstellung überführbar, in welcher sie gegenüber der Außenkontur 8 der Fahrzeugtür 2 vorsteht, so dass die Handhabe 4 in ihrer Betätigungsstellung aus der Fahrzeugtür 2 hervorstehend angeordnet ist. In dieser vorstehenden oder aus der Außenkontur 8 ausgefahrenen Betätigungsstellung kann ein Bediener die Handhabe 4 hintergreifen und betätigen bzw. handhaben, um die Fahrzeugtür 2 zu öffnen bzw. das fahrzeugseitige Türschloss 5 zu entriegeln. Gemäß der vorliegenden Erfindung erfolgt das Überführen der Handhabe 4 aus der Nichtgebrauchsstellung in die Betätigungsstellung in einem strombetriebenen Normalbetrieb mittels eines geeigneten Antriebsmittels, wobei für den strombetriebenen Normalbetrieb Annäherungssensoren oder sonstige Sensoren vorgesehen sein können, um die Handhabe 4 aus der strakbündigen bzw. flächenbündigen Nichtgebrauchsstellung in die Betätigungsstellung zu bringen, sobald ein Bediener sich der Türgriffanordnung 3 bzw. der Handhabe 4 nähert. Aus der Figur 3 ist ersichtlich, dass die in ihrer Betätigungsstellung angeordnete Handhabe 4 außenseitig an der Tür 2 des Kraftfahrzeugs 1 angeordnet ist, wobei die Handhabe 4 von einem Bediener hintergreifbar ist. Die Handhabe 4 ist folglich in der Betätigungsstellung im Vergleich zu der Nichtgebrauchsstellung parallel verschoben und gegenüber der Außenkontur 8 der Fahrzeugtür 2 vorstehend angeordnet und kann von dem Bediener zum Öffnen der Fahrzeugtür 2 betätigt werden. Zur Kopplung der Handhabe 4 an der Fahrzeugtür 2 ist ein rahmenartig ausgebildeter Griffträger 9 vorgesehen, der lediglich in Figur 3 schematisch und gestrichelt eingezeichnet ist, da er innenseitig an der Fahrzeugtür 2 und damit in den Figuren 1 und 2 verdeckt von der Fahrzeugtür 2 angeordnet ist. Der Griffträger 9 ist über bekannte Befestigungsmittel innenseitig an der Fahrzeugtür 2 befestigt und lagert die Handhabe 4. Mit anderen Worten dient der an der Fahrzeugtür 2 befestigbare Griffträger 9 bekanntermaßen der Anbringung und Lagerung der Handhabe 4 und ist mittels nicht näher dargestellter Schraubverbindungen an der Türinnenseite der Tür 2 befestigt.

Die Figuren 5 bis 14 zeigen verschiedene Ausführungsformen der erfindungsgemäßen Türgriffanordnung 3, wobei die Figuren 5 und 6 eine erste Ausführungsform, die Figuren 7 und 8 eine zweite Ausführungsform, die Figuren 9 und 10 eine Alternative zu der zweiten Ausführungsform, die Figuren 11 und 12 eine dritte Ausführungsform und die Figuren 13 und 14 eine vierte Ausführungsform zeigen. Allen drei Ausführungsformen ist gemein, dass ein erstes Längsende 10 der an dem Griffträger 9 gelagerten Handhabe 4 mit einer ersten Hebelmechanik 11, die an dem ersten Längsende 10 angeordnet ist, bewegungsgekoppelt ist. Eine zweite Hebelmechanik 14 ist an einem zweiten Längsende 12 der Handhabe 4 angeordnet. Dabei weist die erste Hebelmechanik 11 bei allen drei Ausführungsformen eine erste Schwenkachse 15 auf, die ortsfest an dem Griffträger 9 angeordnet ist, wobei die erste Schwenkachse 15 alternativ auch an der Fahrzeugtür 2 angeordnet sein kann. Aufgrund der ortsfesten Anbringung an dem Griffträger 9 oder alternativ an der Fahrzeugtür 2 wird für die erste Schwenkachse 15 in den Figuren das mechanische Symbol eines Festlagers verwendet. Ferner weist die erste Hebelmechanik 11 eine erste Gelenkachse 16 auf, die an dem ersten Längsende 10 der Handhabe 4 angeordnet ist und die mit der ersten Schwenkachse 15 bewegungsgekoppelt ist. Dabei ist die erste Gelenkachse 16 an der Handhabe 4 gelagert, so dass die erste Gelenkachse 16 bei einer Bewegung der Handhabe 4 aus der Nichtgebrauchsstellung in die Betätigungsstellung mit der Handhabe 4 mitbewegt wird. Ferner weist bei allen vier Ausführungsformen die zweite Hebelmechanik 14 eine zweite Schwenkachse 17 auf, die an dem Griffträger 9 oder alternativ an der Fahrzeugtür 2 ortsfest angeordnet ist, weshalb als mechanisches Symbol für die zweite Schwenkachse 17 exemplarisch ein Festlager in den Figuren verwendet wird. Die zweite Hebelmechanik 14 umfasst darüber hinaus eine zweite Gelenkachse 18, die an dem zweiten Längsende 12 der Handhabe 4 angeordnet ist und die bei einer Bewegung der Handhabe 4 mit der Handhabe 4 mitbewegt wird. Bei allen in den Figuren gezeigten Ausführungsformen ist zur Bewegung der Handhabe 4 die erste Schwenkachse 15 motorisch angetrieben, was beispielsweise durch ein elektromotorisches Antriebselement 23 erfolgen kann. Auch weist bei allen vier Ausführungsformen die erste Hebelmechanik 11 ein Hebelelement 19 auf, welches einen Drehpunkt 20 umfasst. Das Hebelelement 19 weist einen ersten Hebelarm 21 und einen zweiten Hebelarm 22 auf und ist mit dem ersten und zweiten Hebelarm 21, 22 um den Drehpunkt 20 drehbar. Darüber hinaus ist das Hebelelement 19 bei allen vier Ausführungsformen sowohl mit der ersten Schwenkachse 15 als auch mit der ersten Gelenkachse 16 bewegungsgekoppelt ausgebildet.

Mit Bezug auf die in den Figuren 5 und 6 dargestellte erste Ausführungsform der Türgriffanordnung 3 weist die erste Hebelmechanik 11 ferner einen an der ersten Schwenkachse 15 gelagerten Bewegungshebel 24 und einen Führungshebel 25 auf. Der Führungshebel 25 ist an einer dritten Schwenkachse 26 gelagert, wobei die dritte Schwenkachse 26 an dem Griffträger 9 angeordnet ist. Alternativ kann die dritte Schwenkachse 26 auch an der Fahrzeugtür 2 angeordnet sein. Wie den Figuren 5 und 6 zu entnehmen ist, ist die dritte Schwenkachse 26 in einer Ausstellrichtung 27 der Handhabe 4 versetzt zu der ersten Schwenkachse 15 angeordnet. Ferner sind der Bewegungshebel 24 und der Führungshebel 25 derart parallel versetzt zueinander verlaufend angeordnet, dass der Führungshebel 25 gelenkig mit dem ersten Hebelarm 21 und der Bewegungshebel 24 gelenkig mit dem Drehpunkt 20 verbunden sind. Der erste Hebelarm 21 und der zweite Hebelarm 22 sind an dem Drehpunkt 20 unter einem spitzen Winkel 28 zueinander verlaufend angeordnet. Der zweite Hebelarm 22 verbindet bzw. koppelt dabei den Drehpunkt 20 und die erste Gelenkachse 16 miteinander. Mit Hilfe einer Koppelstange 29 ist bei der ersten Ausführungsform die erste Gelenkachse 16 mit der zweiten Gelenkachse 18 bewegungskoppelt, wobei ein Wirkhebel 30 die zweite Gelenkachse 18 mit der zweiten Schwenkachse 17 koppelt. Über den Wirkhebel 30 und die zweite Schwenkachse 17 ist das zweite Längsende 12 der Handhabe 4 an dem Griffträger 9 angebunden und bei einer Bewegung der Handhabe 4 geführt. Zur Bewegung der Handhabe 4 aus der Nichtgebrauchsstellung in die Betätigungsstellung schwenkt der Bewegungshebel 24 in die Ausstellrichtung 27, wobei dabei der Bewegungshebel 24 das Hebelelement 19 in die Ausstellrichtung 27 drängt. Dabei drängt das Hebelelement 19 die Koppelstange 29 und die erste Gelenkachse 16 ebenfalls in Ausstellrichtung 27 der Handhabe 4, wobei die in Ausstellrichtung 27 gedrängte Koppelstange 29 die zweite Gelenkachse 18 in Ausstellrichtung 27 drängt, so dass die Handhabe 4 in ihrer Betätigungsstellung angeordnet ist.

In den Figuren 7 und 8 ist eine zweite Ausführungsform der erfindungsgemäßen Türgriffanordnung 3 dargestellt, wobei die Figuren 9 und 10 eine alternative Abwandlung der zweiten Ausführungsform zeigen. Mit Bezug auf die Figuren 7 bis 10 ist bei der zweiten Ausführungsform der erste Hebelarm 21 des Hebelelements 19 mit der ersten Schwenkachse 15 gekoppelt. Ferner ist an dem zweiten Hebelarm 22 des Hebelelements 19 die Koppelstange 29 drehbar gelagert. Die Koppelstange 29 ist gelenkig mit der zweiten Gelenkachse 18 verbunden. Im Unterschied zu der ersten Ausführungsform ist bei der zweiten Ausführungsform ein hebelartiges Kopplungselement 31 vorgesehen, welches drehbar an dem Drehpunkt 20 gelagert ist. Das Kopplungselement 31 weist einen ersten Kopplungsarm 32 und einen zweiten Kopplungsarm 33 auf. Dabei ist der erste Kopplungsarm 32 mit der ersten Gelenkachse 16 gelenkig bzw. drehbar verbunden, wohingegen der zweite Kopplungsarm 33 mit der zweiten Schwenkachse 17 bewegungsgekoppelt ist. Diese Bewegungskopplung wird mit Hilfe eines Schwenkhebels 34 realisiert, der an der zweiten Schwenkachse 17 drehbar gelagert ist. Der Schwenkhebel 34 verbindet die zweite Schwenkachse 17 und den zweiten Kopplungsarm 33 des Kopplungselements 31 miteinander. Wie den Figuren 7 und 8 sowie den Figuren 9 und 10 zu entnehmen ist, sind das Hebelelement 19 und das Kopplungselement 31 relativ zueinander verschwenkbar, wenn die Handhabe 4 aus der Nichtgebrauchsstellung in die Betätigungsstellung bewegt wird. Bei der in den Figuren 7 und 8 gezeigten, zweiten Ausführungsform ist der erste Hebelarm 21 länger (d.h. mit einer größeren Längserstreckung) als der zweite Hebelarm 22 ausgebildet, wobei der erste Kopplungsarm 32 länger als der zweite Hebelarm 22 und der zweite Kopplungsarm 33 länger als der erste Hebelarm 21 ausgebildet sind. Im Unterschied dazu sind bei der in den Figuren 9 und 10 gezeigten Alternative der erste Hebelarm 21 und der zweite Hebelarm 22 gleichlang ausgebildet, wobei der erste Kopplungsarm 32 kürzer als der erste Hebelarm 21 und der zweite Kopplungsarm 33 länger als der erste Hebelarm 21 ausgebildet sind. Bei den in den Figuren 7 bis 10 gezeigten Ausführungsformen ist ein Stabilisierungsgestänge 35 zwischen der ersten Gelenkachse 16 und der zweiten Gelenkachse 18 vorgesehen. Das Stabilisierungsgestänge 35 ist lediglich optional und damit entbehrlich bei der zweiten Ausführungsform und ihrer Alternative.

In den Figuren 11 und 12 ist die dritte Ausführungsform der erfindungsgemäßen Türgriffanordnung 3 gezeigt. Bei dieser Ausführungsform ist das Hebelelement 19 mit seinem Drehpunkt 20 an der ersten Schwenkachse 15 gelagert und drehfest mit der ersten Schwenkachse 15 verbunden, so dass die angetriebene Schwenkachse 15 das Hebelelement 19 um den Drehpunkt bzw. um die erste Schwenkachse 15 dreht. Der erste Hebelarm 21 des Hebelelements 19 ist gelenkig mit der ersten Gelenkachse 16 verbunden, wogegen der zweite Hebelarm 22 gelenkig mit der Koppelstange 29 verbunden ist. Ferner weist die zweite Hebelmechanik 14 bei dieser dritten Ausführungsform ein Schwenkhebelelement 36 auf. Das Schwenkhebelelement 36 ist identisch zu dem Hebelelement 19 ausgebildet und weist einen ersten Schwenkhebelarm 37 und einen zweiten Schwenkhebelarm 38 auf. Dabei ist der erste Schwenkhebelarm 37 mit der zweiten Gelenkachse 18 gelenkig verbunden, wohingegen der zweite Schwenkhebelarm 38 über eine erste Kopplungsstange 39 mit dem zweiten Hebelarm 22 gelenkig verbunden ist. Ferner ist die erste Gelenkachse 16 über eine zweite Kopplungsstange 40 mit der zweiten Gelenkachse 18 gelenkig verbunden, wobei das Hebelelement 19 der ersten Hebelmechanik 11 und das Schwenkhebelelement 36 der zweiten Hebelmechanik 14 identisch ausgebildet sind, so dass der erste Hebelarm 21 eine identische Länge wie der erste Schwenkhebelarm 37 und der zweite Hebelarm 22 eine identische Länge wie der zweite Schwenkhebelarm 38 aufweisen. Mit Hilfe dieser Ausgestaltung ist bei einer Bewegung der Handhabe 4 aus der Nichtgebrauchsstellung in die Betätigungsstellung die Schwenkrichtung des Hebelelements 19 um die erste Schwenkachse 15 die gleiche wie die des Schwenkhebelelements 36 um die zweite Schwenkachse 17. Das Hebelelement 19 ist folglich nicht nur identisch zu dem Schwenkhebelelement 36 ausgebildet, sondern das Hebelelement 19 und das Schwenkhebelelement 36 bewegen sich auch synchron bei einer Bewegung der Handhabe 4. Die erste Kopplungsstange 39 und die zweite Kopplungsstange 40 verlaufen parallel zueinander, wobei der Abstand zwischen der ersten Kopplungsstange 39 und der zweiten Kopplungsstange 40 in der Betätigungsstellung der Handhabe 4 größer ist als in der Nichtgebrauchsstellung der Handhabe 4, wie der Vergleich der Figuren 11 und 12 zeigt.

Die Figuren 13 und 14 zeigen schließlich die vierte Ausführungsform der erfindungsgemäßen Türgriffanordnung 3. Bei der vierten Ausführungsform weist die erste Hebelmechanik 11 wiederum (wie bei der ersten Ausführungsform) eine dritte Schwenkachse 26 auf. Ebenso wie bei der ersten Ausführungsform, so ist auch hier vorgesehen, dass an der dritten Schwenkachse 26 ein Führungshebel 25 schwenkbar gelagert ist. Dieser Führungshebel 25 ist mit einem an der Handhabe 4 befestigten Verbindungshebel 41 über einen Drehpunkt 20 gelenkig verbunden. Der Führungshebel 25 koppelt dabei die dritte Schwenkachse 26 mit der ersten Gelenkachse 16, wobei der Verbindungshebel 41 den Führungshebel 25 und einen an der ersten Schwenkachse 15 schwenkbar gelagerten Bewegungshebel 24 koppelt. Ferner weist die zweite Hebelmechanik 14 einen ersten Kopplungshebel 42 und einen zweiten Kopplungshebel 43 auf. Der erste Kopplungshebel 42 ist an der zweiten Schwenkachse 17 gelagert, wohingegen der zweite Kopplungshebel 43 an der zweiten Gelenkachse 18 gelagert ist. Dabei sind der erste Kopplungshebel 42 und der zweite Kopplungshebel 43 an einem Gelenkpunkt 44 gelenkig miteinander verbunden, wobei der Gelenkpunkt 44 über eine Koppelstange 29 mit dem Verbindungshebel 41 verbunden ist. Bei einer Bewegung der Handhabe 4 aus der Nichtgebrauchsstellung in die Betätigungsstellung treibt folglich das Antriebselement 23 die erste Schwenkachse 15 an, mit welcher der Führungshebel 25 drehfest verbunden ist, so dass sich der Führungshebel 25 mit dem Uhrzeigersinn in Ausstellrichtung 27 der Handhabe 4 dreht. Dabei drängt der Führungshebel 25 den Verbindungshebel 41 in Ausstellrichtung 27, wodurch gleichzeitig die Koppelstange 29 den Gelenkpunkt 44 in Ausstellrichtung 27 verlagert. Ein Stabilisierungsgestänge 35, welches die erste Gelenkachse 16 mit der zweiten Gelenkachse 18 verbindet, sorgt dann unter anderem dafür, dass das zweite Längsende 12 der Handhabe 4 in Ausstellrichtung 27 synchron zu dem ersten Längsende 10 der Handhabe 4 bewegt wird.

## Patentansprüche

1. Türgriffanordnung (3) einer Fahrzeugtür (2), aufweisend einen an der Fahrzeugtür (2) befestigbaren Griffträger (9), eine an dem Griffträger (9) gelagerte Handhabe (4), die in einer Nichtgebrauchsstellung strakbündig mit einer Außenkontur (8) der Fahrzeugtür (2) verlaufend angeordnet ist und die zur Betätigung durch einen Bediener in eine Betätigungsstellung bewegbar ausgebildet ist, eine erste Hebelmechanik (11), welche mit einem ersten Längsende (10) der Handhabe (4) bewegungsgekoppelt ist, und eine zweite Hebelmechanik (14), welche an einem zweiten Längsende (12) der Handhabe (4) angeordnet ist,
wobei die Handhabe (4) in der Betätigungsstellung im Vergleich zu der Nichtgebrauchsstellung parallel verschoben und gegenüber der Außenkontur (8) der Fahrzeugtür (2) vorstehend angeordnet ist und von dem Bediener zum Öffnen der Fahrzeugtür (2) betätigt werden kann, und
wobei die erste Hebelmechanik (11) eine erste Schwenkachse (15) aufweist, die an dem Griffträger (9) angeordnet ist,
wobei die zweite Hebelmechanik (14) eine zweite Schwenkachse (17) aufweist, die mit der ersten Hebelmechanik (11) bewegungsgekoppelt ist, wobei die erste Hebelmechanik (11) und die zweite Hebelmechanik (14) nach Art einer Mehrgelenkkinematik miteinander bewegungsgekoppelt und das erste Längsende (10) und zweite Längsende (12) der Handhabe (4) zeitgleich aus der Außenkontur (8) ausfahrend ausgebildet sind,
wobei die erste Hebelmechanik (11) eine erste Gelenkachse (16), die an dem ersten Längsende (10) der Handhabe (4) angeordnet ist und die mit der ersten Schwenkachse (15) bewegungsgekoppelt ist, aufweist, wobei die zweite Hebelmechanik (14) die zweite Schwenkachse (17), die an dem Griffträger (9) angeordnet ist, und eine zweite Gelenkachse (18), die an dem zweiten Längsende (12) der Handhabe (4) angeordnet ist, aufweist,
**dadurch gekennzeichnet, dass**
zur Bewegung der Handhabe (4) die erste Schwenkachse (15) motorisch angetrieben ist.

2. Türgriffanordnung (3) nach Anspruch 1, **dadurch gekennzeichnet, dass** die erste Hebelmechanik (11) ein einen Drehpunkt (20) aufweisendes Hebelelement (19) mit einem ersten Hebelarm (21) und einem zweiten Hebelarm (22) aufweist, wobei das Hebelelement (19) sowohl mit der ersten Schwenkachse (15) als auch mit der ersten Gelenkachse (16) bewegungsgekoppelt ausgebildet ist.

3. Türgriffanordnung (3) nach Anspruch 2, **dadurch gekennzeichnet, dass** die erste Hebelmechanik (11) ferner einen an der ersten Schwenkachse (15) gelagerten Bewegungshebel (24) und einen Führungshebel (25) aufweist, wobei der Führungshebel (25) an einer dritten Schwenkachse (26) gelagert ist, die an dem Griffträger (9) angeordnet ist, wobei die dritte Schwenkachse (26) in einer Ausstellrichtung (27) der Handhabe (4) versetzt zu der ersten Schwenkachse (15) angeordnet ist, und wobei der Bewegungshebel (24) und der Führungshebel (25) derart parallel versetzt zueinander verlaufend angeordnet sind, dass der Führungshebel (25) gelenkig mit dem ersten Hebelarm (21) und der Bewegungshebel (24) gelenkig mit dem Drehpunkt (20) verbunden sind.

4. Türgriffanordnung (3) nach Anspruch 3, **dadurch gekennzeichnet, dass** der erste Hebelarm (21) und der zweite Hebelarm (22) an dem Drehpunkt (20) unter einem spitzen Winkel (x) zueinander verlaufend angeordnet sind, wobei der zweite Hebelarm (22) den Drehpunkt (20) und die erste Gelenkachse (16) miteinander verbindet.

5. Türgriffanordnung (3) nach Anspruch 4, **dadurch gekennzeichnet, dass** eine Koppelstange (29) die erste Gelenkachse (16) mit der zweiten Gelenkachse (18) bewegungskoppelt, wobei ein Wirkhebel (30) die zweite Gelenkachse (18) mit der zweiten Schwenkachse (17) koppelt.

6. Türgriffanordnung (3) nach Anspruch 5, **dadurch gekennzeichnet, dass** zur Bewegung der Handhabe (4) aus der Nichtgebrauchsstellung in die Betätigungsstellung der Bewegungshebel (24) in Ausstellrichtung (27) verschwenkt und dabei der Bewegungshebel (24) das Hebelelement (19) und die Koppelstange (29) die zweite Gelenkachse (18) in Ausstellrichtung (27) drängen.

7. Türgriffanordnung (3) nach Anspruch 2, **dadurch gekennzeichnet, dass** der erste Hebelarm (21) mit der ersten Schwenkachse (15) gekoppelt ist und an dem zweiten Hebelarm (22) eine Koppelstange (29) drehbar gelagert ist, die gelenkig mit der zweiten Gelenkachse (18) verbunden ist, wobei ein Kopplungselement (31) vorgesehen ist, welches drehbar an dem Drehpunkt (20) gelagert ist und welches einen ersten Kopplungsarm (32), der mit der ersten Gelenkachse (16) drehbar verbunden ist, und einen zweiten Kopplungsarm (33), der mit der zweiten Schwenkachse (17) bewegungsgekoppelt ist, aufweist.

8. Türgriffanordnung (3) nach Anspruch 7, **dadurch gekennzeichnet, dass** ein an der zweiten Schwenkachse (17) drehbar gelagerter Schwenkhebel (34) die zweite Schwenkachse (17) und den zweiten Kopplungsarm (33) miteinander verbindet.

9. Türgriffanordnung (3) nach Anspruch 8, **dadurch gekennzeichnet, dass** das Hebelelement (19) und das Kopplungselement (31) relativ zueinander verschwenkbar sind.

10. Türgriffanordnung (3) nach Anspruch 7, **dadurch gekennzeichnet, dass** der erste Hebelarm (21) länger als der zweite Hebelarm (22) ausgebildet ist, wobei der erste Kopplungsarm (32) länger als der zweite Hebelarm (22) und der zweite Kopplungsarm (33) länger als der erste Hebelarm (21) ausgebildet sind.

11. Türgriffanordnung (3) nach Anspruch 7, **dadurch gekennzeichnet, dass** der erste Hebelarm (21) und der zweite Hebelarm (22) gleichlang ausgebildet sind, wobei der erste Kopplungsarm (32) kürzer als der erste Hebelarm (21) und der zweite Kopplungsarm (33) länger als der erste Hebelarm (21) ausgebildet sind.

12. Türgriffanordnung (3) nach Anspruch 2, **dadurch gekennzeichnet, dass** das Hebelelement (19) mit seinem Drehpunkt (20) an der ersten Schwenkachse (15) gelagert ist, wobei der erste Hebelarm (21) gelenkig mit der ersten Gelenkachse (16) verbunden ist und die zweite Hebelmechanik (14) ein Schwenkhebelelement (36) mit einem ersten Schwenkhebelarm (37), der mit der zweiten Gelenkachse (18) verbunden ist, und einem zweiten Schwenkhebelarm (38), der über eine erste Kopplungsstange (39) mit dem zweiten Hebelarm (22) gelenkig verbunden ist, aufweist.

13. Türgriffanordnung (3) nach Anspruch 12, **dadurch gekennzeichnet, dass** die erste Gelenkachse (16) über eine zweite Kopplungsstange (40) mit der zweiten Gelenkachse (18) gelenkig verbunden ist, wobei das Hebelelement (19) der ersten Hebelmechanik (11) und das Schwenkhebelelement (36) der zweiten Hebelmechanik (14) identisch ausgebildet sind, so dass der erste Hebelarm (21) eine identische Länge wie der erste Schwenkhebelarm (37) und der zweite Hebelarm (22) eine identische Länge wie der zweite Schwenkhebelarm (38) aufweisen.

14. Türgriffanordnung (3) nach Anspruch 13, **dadurch gekennzeichnet, dass** bei einer Bewegung der Handhabe (4) aus der Nichtgebrauchsstellung in die Betätigungsstellung die Schwenkrichtung des Hebelelements (19) um die erste Schwenkachse (15) die gleiche ist wie die des Schwenkhebelelements (36) um die zweite Schwenkachse (17).

15. Türgriffanordnung (3) nach Anspruch 1, **dadurch gekennzeichnet, dass** die erste Hebelmechanik (11) eine dritte Schwenkachse (26) aufweist, an welcher ein Führungshebel (25) schwenkbar gelagert ist, der wiederum mit einem an der Handhabe (4) befestigten Verbindungshebel (41) gelenkig verbunden ist, wobei der Führungshebel (25) die dritte Schwenkachse (26) mit der ersten Gelenkachse (16) koppelt und der Verbindungshebel (41) den Führungshebel (25) und einen an der ersten Schwenkachse (15) schwenkbar gelagerten Bewegungshebel (24) koppelt.

16. Türgriffanordnung (3) nach Anspruch 15, **dadurch gekennzeichnet, dass** die zweite Hebelmechanik (14) einen ersten Kopplungshebel (42), der an der zweiten Schwenkachse (17) gelagert ist, und einen zweiten Kopplungshebel (43), der an der zweiten Gelenkachse (18) gelagert ist, aufweist, wobei der erste Kopplungshebel (42) und der zweite Kopplungshebel (43) an einem Gelenkpunkt (44), der über ein Koppelgestänge (29) mit dem Verbindungshebel (41) verbunden ist, gelenkig miteinander verbunden sind.

## Claims

1. A door handle assembly (3) of a vehicle door (2), comprising a handle carrier (9) that can be attached to the vehicle door (2), a grip (4) that is mounted on the handle carrier (9) and, in a position of non-use, is arranged to extend flush with an outer contour (8) of the vehicle door (2) and that is designed to be movable into an operating position for operation by an operator, a first lever mechanism (11), which is coupled for movement to a first longitudinal end (10) of the handle (4), and a second lever mechanism (14), which is arranged on a second longitudinal end (12) of the handle (4),
the handle (4) being arranged such that, in the actuating position, it is displaced parallel to the non-use position and projects with respect to the outer contour (8) of the vehicle door (2) and can be actuated by the user to open the vehicle door (2), and
the first lever mechanism (11) having a first pivot pin (15) which is arranged on the handle carrier (9),
the second lever mechanism (14) having a second pivot pin (17) which is coupled in terms of movement to the first lever mechanism (11), wherein the first lever mechanism (11) and the second lever mechanism (14) are coupled to one another in the manner of a multi-bar kinematic mechanism and the first longitudinal end (10) and the second longitudinal end (12) of the handle (4) are designed to extend out of the outer contour (8) at the same time,
the first lever mechanism (11) having a first pivot pin (16) which is arranged on the first longitudinal end (10) of the handle (4) and is coupled in movement to the first pivot pin (15), the second lever mechanism (14) having the second pivot pin (17) which is arranged on the handle carrier (9), and a second pivot pin (18), which is arranged on the second longitudinal end (12) of the handle (4),
**characterized in that**
the first pivot pin (15) is motor-driven to move the handle (4).

2. Door handle assembly (3) according to claim 1, **characterized in that** the first lever mechanism (11) has a lever element (19) which has a pivot point (20) and has a first lever arm (21) and a second lever arm (22), the lever element (19) being designed such that it is coupled in terms of movement both to the first pivot axis (15) and to the first articulation axis (16).

3. Door handle assembly (3) according to claim 2, **characterized in that** the first lever mechanism (11) also has a movement lever (24), which is mounted on the first pivot spindle (15), and a guide lever (25), wherein the guide lever (25) is mounted on a third pivot axis (26) which is arranged on the handle carrier (9), wherein the third pivot axis (26) is arranged in a direction (27) of extension of the handle (4) offset with respect to the first pivot axis (15), and wherein the movement lever (24) and the guide lever (25) are arranged to extend parallel to and offset from each other in such a way that the guide lever (25) is connected in an articulated manner to the first lever arm (21) and the movement lever (24) is connected in an articulated manner to the pivot point (20).

4. Door handle assembly (3) according to claim 3, **characterized in that** the first lever arm (21) and the second lever arm (22) are arranged at the pivot point (20) at an acute angle (x) to one another, the second lever arm (22) connecting the pivot point (20) and the first pivot axis (16) to one another.

5. Door handle assembly (3) according to claim 4, **characterized in that** a coupling rod (29) couples the movement of the first articulation spindle (16) to the second articulation spindle (18), an operating lever (30) coupling the second articulation spindle (18) to the second pivot spindle (17).

6. Door handle assembly (3) according to claim 5, **characterized in** order to move the handle (4) out of the position of non-use into the actuating position, the movement lever (24) is pivoted in the opening direction (27) and in this case the movement lever (24) pushes the lever element (19) and the coupling rod (29) pushes the second pivot pin (18) in the opening direction (27).

7. Door handle assembly (3) according to claim 2, **characterized in that** the first lever arm (21) is coupled to the first pivot pin (15) and a coupling rod (29) is rotatably mounted on the second lever arm (22) and is connected in an articulated manner to the second pivot pin (18), wherein a coupling element (31) is provided, which is rotatably mounted on the pivot point (20) and which comprises a first coupling arm (32), which is rotatably connected to the first pivot axis (16), and a second coupling arm (33), which is coupled for movement to the second pivot axis (17).

8. Door handle assembly (3) according to claim 7, **characterized in that** a pivot lever (34) rotatably mounted on the second pivot axis (17) connects the second pivot axis (17) and the second coupling arm (33) to one another.

9. Door handle assembly (3) according to claim 8, **characterized in that** the lever element (19) and the coupling element (31) can be pivoted relative to each other.

10. Door handle assembly (3) according to claim 7, **characterized in that** the first lever arm (21) is designed to be longer than the second lever arm (22), the first coupling arm (32) being designed to be longer than the second lever arm (22) and the second coupling arm (33) being designed to be longer than the first lever arm (21).

11. Door handle assembly (3) according to claim 7, **characterized in that** the first lever arm (21) and the second lever arm (22) are of equal length, the first coupling arm (32) being shorter than the first lever arm (21) and the second coupling arm (33) being longer than the first lever arm (21).

12. Door handle assembly (3) according to claim 2, **characterized in that** the lever element (19) is mounted with its pivot point (20) on the first pivot axis (15), wherein the first lever arm (21) is pivotally connected to the first pivot axis (16) and the second lever mechanism (14) comprises a pivot lever element (36) having a first pivot lever arm (37) connected to the second pivot axis (18) and a second pivot lever arm (38) which is pivotably connected to the second lever arm (22) via a first coupling rod (39).

13. Door handle assembly (3) according to claim 12, **characterized in that** the first pivot spindle (16) is pivotably connected to the second pivot spindle (18) via a second coupling rod (40), wherein the lever element (19) of the first lever mechanism (11) and the pivot lever element (36) of the second lever mechanism (14) are of identical design, so that the first lever arm (21) is of an identical length to the first pivot lever arm (37) and the second lever arm (22) is of an identical length to the second pivot lever arm (38).

14. Door handle assembly (3) according to claim 13, **characterized in that**, when the handle (4) is moved from the non-use position into the actuation position, the pivoting direction of the lever element (19) about the first pivot axis (15) is the same as that of the pivoting lever element (36) about the second pivot axis (17).

15. Door handle assembly (3) according to claim 1, **characterized in that** the first lever mechanism (11) has a third pivot spindle (26), on which a guide lever (25) is pivotably mounted, which in turn is connected in an articulated manner to a connecting lever (41) fastened on the handle (4), the guide lever (25) coupling the third pivot pin (26) to the first pivot pin (16) and the connecting lever (41) coupling the guide lever (25) and a movement lever (24) pivotally mounted on the first pivot pin (15).

16. Door handle assembly (3) according to claim 15, **characterized in that** the second lever mechanism (14) has a first coupling lever (42), which is mounted on the second pivot spindle (17), and a second coupling lever (43), which is mounted on the second pivot spindle (18), wherein the first coupling lever (42) and the second coupling lever (43) are pivotally connected to one another at a pivot point (44) that is connected to the connecting lever (41) via a coupling rod (29).

## Revendications

1. Agencement de poignée de porte (3) d'une porte de véhicule (2), présentant un support de poignée (9) pouvant être fixé à la porte de véhicule (2), une poignée (4) montée sur le support de poignée (9), qui, dans une position de non-utilisation, est disposée en affleurement avec un contour extérieur (8) de la porte de véhicule (2) et qui est conçue de manière à pouvoir être déplacée dans une position d'actionnement pour l'actionnement par un utilisateur, un premier mécanisme à levier (11), qui est couplé en mouvement à une première extrémité longitudinale (10) de la poignée (4), et un deuxième mécanisme à levier (14), qui est disposé à une deuxième extrémité longitudinale (12) de la poignée (4),
la poignée (4) étant, dans la position d'actionnement, décalée parallèlement par rapport à la position de non-utilisation et disposée en saillie par rapport au contour extérieur (8) de la porte de véhicule (2) et pouvant être actionnée par l'utilisateur pour ouvrir la porte de véhicule (2), et
dans lequel le premier mécanisme de levier (11) comprend un premier axe de pivotement (15) qui est disposé sur le support de poignée (9),
le deuxième mécanisme à levier (14) présente un deuxième axe de pivotement (17) qui est couplé en mouvement avec le premier mécanisme à levier (11), le premier mécanisme à levier (11) et le deuxième mécanisme à levier (14) étant couplés en mouvement l'un avec l'autre à la manière d'une cinématique à plusieurs articulations et la première extrémité longitudinale (10) et la deuxième extrémité longitudinale (12) de la poignée (4) étant conçues pour sortir simultanément du contour extérieur (8),
le premier mécanisme de levier (11) comprenant un premier axe d'articulation (16) qui est disposé à la première extrémité longitudinale (10) de la poignée (4) et qui est couplé en mouvement au premier axe de pivotement (15) , le deuxième mécanisme de levier (14) comprenant le deuxième axe de pivotement (17) qui est disposé sur le support de poignée (9) et un deuxième axe d'articulation (18) qui est disposé à la deuxième extrémité longitudinale (12) de la poignée (4)
**caractérisé en ce que**,
pour le mouvement de la poignée (4), le premier axe de pivotement (15) est entraîné par un moteur.

2. Agencement de poignée de porte (3) selon la revendication 1, **caractérisé en ce que** le premier mécanisme à levier (11) comporte un élément de levier (19) présentant un point de rotation (20) avec un premier bras de levier (21) et un deuxième bras de levier (22), l'élément de levier (19) étant conçu pour être couplé en mouvement aussi bien avec le premier axe de pivotement (15) qu'avec le premier axe d'articulation (16).

3. Agencement de poignée de porte (3) selon la revendication 2, **caractérisé en ce que** le premier mécanisme à levier (11) comprend en outre un levier de mouvement (24) monté sur le premier axe de pivotement (15) et un levier de guidage (25), le levier de guidage (25) étant monté sur un troisième axe de pivotement (26) qui est disposé sur le support de poignée (9), le troisième axe de pivotement (26) étant décalé par rapport au premier axe de pivotement (15) dans une direction de déploiement (27) de la poignée (4), et le levier de mouvement (24) et le levier de guidage (25) étant décalés parallèlement l'un par rapport à l'autre de telle sorte que le levier de guidage (25) est relié de manière articulée au premier bras de levier (21) et le levier de mouvement (24) est relié de manière articulée au point de rotation (20).

4. Agencement de poignée de porte (3) selon la revendication 3, **caractérisé en ce que** le premier bras de levier (21) et le deuxième bras de levier (22) sont disposés au niveau du point de rotation (20) en formant un angle aigu (x) l'un par rapport à l'autre, le deuxième bras de levier (22) reliant le point de rotation (20) et le premier axe d'articulation (16).

5. Agencement de poignée de porte (3) selon la revendication 4, **caractérisé en ce qu'**une barre de couplage (29) couple en mouvement le premier axe d'articulation (16) avec le deuxième axe d'articulation (18), un levier actif (30) couplant le deuxième axe d'articulation (18) avec le deuxième axe de pivotement (17).

6. Agencement de poignée de porte (3) selon la revendication 5, **caractérisé en ce que**, pour déplacer la poignée (4) de la position de non-utilisation à la position d'actionnement, le levier de déplacement (24) pivote dans la direction de déploiement (27) et, ce faisant, le levier de déplacement (24) pousse l'élément de levier (19) et la barre d'accouplement (29) le deuxième axe d'articulation (18) dans la direction de déploiement (27).

7. Agencement de poignée de porte (3) selon la revendication 2, **caractérisé en ce que** le premier bras de levier (21) est couplé au premier axe de pivotement (15) et **en ce qu'**une tige de couplage (29) est montée rotative sur le deuxième bras de levier (22), laquelle est reliée de manière articulée au deuxième axe d'articulation (18), un élément d'accouplement (31) étant prévu, lequel est logé de manière rotative sur le point de rotation (20) et lequel présente un premier bras d'accouplement (32), qui est relié de manière rotative au premier axe d'articulation (16), et un deuxième bras d'accouplement (33), qui est couplé en mouvement au deuxième axe de pivotement (17).

8. Agencement de poignée de porte (3) selon la revendication 7, **caractérisé en ce qu'**un levier pivotant (34) monté rotatif sur le deuxième axe de pivotement (17) relie le deuxième axe de pivotement (17) et le deuxième bras d'accouplement (33).

9. Ensemble de poignée de porte (3) selon la revendication 8, **caractérisé en ce que** l'élément de levier (19) et l'élément de couplage (31) peuvent pivoter l'un par rapport à l'autre.

10. Ensemble de poignée de porte (3) selon la revendication 7, **caractérisé en ce que** le premier bras de levier (21) est plus long que le deuxième bras de levier (22), le premier bras d'accouplement (32) étant plus long que le deuxième bras de levier (22) et le deuxième bras d'accouplement (33) étant plus long que le premier bras de levier (21).

11. Agencement de poignée de porte (3) selon la revendication 7, **caractérisé en ce que** le premier bras de levier (21) et le deuxième bras de levier (22) sont de même longueur, le premier bras d'accouplement (32) étant plus court que le premier bras de levier (21) et le deuxième bras d'accouplement (33) étant plus long que le premier bras de levier (21).

12. Agencement de poignée de porte (3) selon la revendication 2, **caractérisé en ce que** l'élément de levier (19) est monté avec son point de rotation (20) sur le premier axe de pivotement (15), le premier bras de levier (21) étant relié de manière articulée au premier axe d'articulation (16) et le deuxième mécanisme de levier (14) étant un élément de levier pivotant (36) avec un premier bras de levier pivotant (37), qui est relié au deuxième axe d'articulation (18), et un deuxième bras de levier pivotant (38) qui est relié de manière articulée au deuxième bras de levier (22) par une première tige d'accouplement (39).

13. Agencement de poignée de porte (3) selon la revendication 12, **caractérisé en ce que** le premier axe d'articulation (16) est relié de manière articulée au deuxième axe d'articulation (18) par une deuxième tige d'accouplement (40), l'élément de levier (19) du premier mécanisme à levier (11) et l'élément de levier pivotant (36) du deuxième mécanisme à levier (14) étant identiques, de sorte que le premier bras de levier (21) présente une longueur identique à celle du premier bras de levier pivotant (37) et le deuxième bras de levier (22) présente une longueur identique à celle du deuxième bras de levier pivotant (38).

14. Agencement de poignée de porte (3) selon la revendication 13, **caractérisé en ce que**, lors d'un mouvement de la poignée (4) de la position de non-utilisation à la position d'actionnement, la direction de pivotement de l'élément de levier (19) autour du premier axe de pivotement (15) est la même que celle de l'élément de levier pivotant (36) autour du deuxième axe de pivotement (17).

15. Agencement de poignée de porte (3) selon la revendication 1, **caractérisé en ce que** le premier mécanisme à levier (11) présente un troisième axe de pivotement (26) sur lequel est monté pivotant un levier de guidage (25) qui est lui-même relié de manière articulée à un levier de liaison (41) fixé à la poignée (4), le levier de guidage (25) couplant le troisième axe de pivotement (26) au premier axe d'articulation (16) et le levier de liaison (41) couplant le levier de guidage (25) et un levier de déplacement (24) monté pivotant sur le premier axe de pivotement (15).

16. Agencement de poignée de porte (3) selon la revendication 15, **caractérisé en ce que** le deuxième mécanisme à levier (14) comporte un premier levier de couplage (42) qui est monté sur le deuxième axe de pivotement (17) et un deuxième levier de couplage (43) qui est monté sur le deuxième axe d'articulation (18), le premier levier de couplage (42) et le deuxième levier de couplage (43) étant reliés de manière articulée l'un à l'autre au niveau d'un point d'articulation (44) qui est relié au levier de liaison (41) par une tringlerie de couplage (29).
